# FASCICULE DE BREVET EUROPEEN

(11) **EP 2 570 865 B1**
(45) Date de publication et mention de la délivrance du brevet: **05.03.2014**
(21) Numéro de dépôt: 11181355.6
(22) Date de dépôt: 15.09.2011
(51) Int. Cl.: G04B 1/16

(54) **Ensemble barillet d'horlogerie à diamètre de bonde réduit**
Uhren-Federgehäusebaugruppe mit reduziertem Federkerndurchmesser
Clock barrel assembly with reduced core diameter

(43) Date de publication de la demande: 20.03.2013
(73) Titulaire: Montres Breguet SA, 1344 L'Abbaye (CH)
(72) Inventeur: Zaugg, Alain, 1347 Le Sentier (CH)
(74) Mandataire: Giraud, Eric

(56) Documents cités:
- WO-A2-2008/046750
- FR-A- 1 473 744
- FR-A1- 2 341 885
- FR-A1- 2 341 886
- US-A- 182 629

## Description

### Domaine de l'invention

L'invention concerne un ensemble barillet d'horlogerie, agencé pour être monté entre une platine et un pont d'un mouvement ou d'une pièce d'horlogerie, et comportant au moins un ressort moteur de barillet monté entre, à une première extrémité un tambour de barillet, et à une deuxième extrémité une surface de réception que comporte une bonde de barillet coaxiale audit tambour autour d'un axe de pivotement.

L'invention concerne encore un mouvement d'horlogerie comportant au moins un tel ensemble barillet.

L'invention concerne encore une pièce d'horlogerie comportant au moins un tel mouvement ou/et au moins un tel ensemble barillet.

L'invention concerne le domaine de l'horlogerie, et plus particulièrement le domaine des barillets de stockage d'énergie, pour l'alimentation d'un mouvement, d'une sonnerie, ou d'une autre fonctionnalité d'une pièce d'horlogerie.

### Arrière-plan de l'invention

Pour augmenter la réserve de marche, par augmentation du nombre de tours d'un ressort de barillet, une solution consiste en une diminution du diamètre de l'arbre de barillet et de la bonde associée, de façon à augmenter la place disponible dans le tambour pour le ressort.

Le rapport du rayon de bonde par rapport à l'épaisseur du ressort est usuellement compris entre 10 et 20, et l'invention se propose d'abaisser ce rapport en-dessous de 10, et préférentiellement dans la plage comprise entre 5 et 10.

Le dimensionnement ne doit pas être fait à la légère, en effet un risque de casse existe sir le diamètre de la bonde est trop faible.

Dans l'architecture classique des barillets, un rochet est monté axialement sur un axe de barillet ou sur une bonde, par l'intermédiaire d'un carré, le rochet étant généralement fixé par une vis axiale. La dimension de cette vis et celle du carré conditionnent donc un diamètre minimal d'une portée de pivotement. Un épaulement jointif à cette portée de pivotement limite l'ébat axial de l'arbre ou de la bonde par rapport à une platine ou à un pont porteur d'une pierre ou similaire.

Un diamètre encore supérieur à celui de cet épaulement est nécessaire pour une portée de guidage en pivotement du tambour sur l'arbre ou sur la bonde, combinée à un épaulement de limitation de l'ébat axial du tambour. Le respect de sections de matière minimales implique une chaîne de cotation qui se traduit par un encombrement conséquent, difficile à réduire. On ne peut en particulier pas se contenter de réduire l'ensemble des dimensionnements, car les sections de matière sont alors insuffisantes pour assurer la tenue en fatigue.

Le document FR 2 341 885 A1 BOUCHET-LASSALE décrit un barillet en porte-à-faux, avec un tambour suspendu et pivoté entre trois roulements périphériques prenant appui dans une gorge de guidage externe du tambour, avec un rochet fixé à la bonde, laquelle bonde est pivotée en porte-à-faux par un roulement à bille enfilé sur un tourillon axial du tambour.

Le document FR 2 341 886 A1 BOUCHET-LASSALE décrit un mouvement extra-plat entièrement construit avec des mobiles en porte-à-faux, avec suppression des ponts, et incorporation du barillet du document FR 2 341 885 ci-dessus.

Le document WO2008/046750 décrit un ensemble barillet d'horlogerie, monté entre une platine et un pont d'un mouvement d'une pièce d'horlogerie, et comportant au moins un ressort moteur de barillet monté entre, à une première extrémité un tambour de barillet, et à une deuxième extrémité une surface de réception que comporte une bonde de barillet coaxiale audit tambour autour d'un axe de pivotement. Ce document montre également que ladite bonde est guidée en pivotement autour dudit axe de pivotement par des premiers moyens de guidage en pivotement agencés pour coopérer avec ladite platine, et que ledit tambour est guidé en pivotement autour dudit axe de pivotement par des seconds moyens de guidage en pivotement agencés pour coopérer avec ledit pont.

### Résumé de l'invention

Du fait de ces limites physiques au dimensionnement des différents composants, il est nécessaire d'envisager d'autres architectures de barillet que l'architecture classique qui vient d'être décrite.

Une contrainte importante est d'assurer la démontabilité de l'ensemble, pour un éventuel échange du ressort de barillet.

L'invention se propose de mettre en place une solution permettant une diminution importante du diamètre de bonde par rapport à l'art antérieur.

A cet effet, l'invention concerne un ensemble barillet d'horlogerie tel que décrit dans la revendication 1. Des caractéristiques préférées sont décrites dans les revendications dépendantes.

### Description sommaire des dessins

D'autres caractéristiques et avantages de l'invention apparaîtront mieux à la lecture de la description détaillée qui va suivre, en référence aux dessins annexés, où:
- la figure 1 représente, de façon schématisée et en coupe dans un plan passant par son axe de pivotement, un barillet d'horlogerie selon l'invention, avec guidage de la bonde sur un roulement à billes, et guidage du tambour sur d'autres roulements à billes, et un guidage coaxial de la bonde avec le tambour au niveau de l'axe de pivotement,
- la figure 2 représente, de façon schématisée et en perspective, une bonde de barillet selon l'invention,
- la figure 3 représente, sous forme d'un schéma-blocs, un mouvement d'horlogerie comportant un ensemble barillet selon l'invention, et une pièce d'horlogerie comportant ce mouvement et un ensemble barillet selon l'invention,
- la figure 4 représente un barillet similaire à celui de la figure 1, avec accrochage du ressort sur un crochet de la bonde,
- la figure 5 représente une variante où la bonde et le tambour sont indépendants,

### Description détaillée des modes de réalisation préférés

L'invention concerne le domaine de l'horlogerie, et plus particulièrement le domaine des barillets de stockage d'énergie, pour l'alimentation d'un mouvement, d'une sonnerie, ou d'une autre fonctionnalité d'une pièce d'horlogerie.

Plus particulièrement, l'invention concerne un barillet pour montre mécanique avec diamètre de bonde réduit.

La figure 1 un barillet d'horlogerie 1 selon l'invention, avec guidage de sa bonde 4 sur un roulement à billes15, et guidage du tambour 3 sur d'autres roulements à billes 16, et un guidage coaxial de la bonde 4 avec le tambour 3 au niveau de l'axe de pivotement D de l'ensemble.

Dans une version particulière, l'invention concerne un ensemble barillet 1 d'horlogerie, comportant au moins un ressort moteur 2 de barillet. Ce ressort 2 est monté en torsion entre, à une première extrémité 21 un tambour 3 de barillet, et à une deuxième extrémité 22 une surface de réception 5 que comporte une bonde 4 de barillet coaxiale à ce tambour 3 autour d'un axe de pivotement D.

Selon l'invention le rayon maximal de la bonde 4 par rapport à l'axe de pivotement D est inférieur à dix fois, et préférentiellement inférieur à six fois, l'épaisseur maximale du ressort 2.

L'ensemble barillet 1 d'horlogerie est agencé pour être monté entre une platine 10 et un pont 11 d'un mouvement 100 ou d'une pièce d'horlogerie 1000.

Selon l'invention, dans la version illustrée sur les figures 1 et 4, la bonde 4 comporte un alésage 411 pivotant sur une portée 141 que comporte un arbre de tambour 14 solidaire du tambour 3. Ce guidage central est particulièrement avantageux pour la manutention du barillet hors mouvement. Il garantit un bon assemblage en pièce détachée.

En mouvement, les pivotements sont assurés, selon l'invention, par des premiers moyens de guidage en pivotement 15 pour la bonde 4, et par des seconds moyens de guidage en pivotement 16 périphériques pour le tambour 3.

Tel que visible sur les figures 1, 4 et 5, la bonde 4 est guidée en pivotement autour de l'axe de pivotement D par des premiers moyens de guidage en pivotement 15 agencés pour coopérer avec la platine 10.

Tel que visible sur les figures 1, 4 et 5, le tambour 3 est guidé en pivotement autour de l'axe de pivotement D par des seconds moyens de guidage en pivotement 16 périphériques. Ceux-ci sont agencés pour coopérer avec le pont 11.

Dans une variante non illustrée, l'ensemble barillet 1 comporte encore, au niveau des premiers moyens de guidage en pivotement 15 d'une part et au niveau des seconds moyens de guidage en pivotement 16 périphériques d'autre part, des moyens d'ajustement de l'ébat longitudinal 6, selon la direction de l'axe de pivotement D, entre la platine 10 ou le pont 11 d'une part et respectivement le tambour 3 ou la bonde 4 d'autre part, notamment par calage des cages des roulements à billes constituant de préférence les premiers moyens de guidage en pivotement 15 et les seconds moyens de guidage en pivotement 16.

Dans une réalisation particulière, la surface de réception 5 au niveau de la bonde 4 est une surface de révolution par rapport à l'axe de pivotement D.

Dans la variante illustrée par la figure 1, le ressort 2 est enfermé dans une chambre 32 délimitée par le tambour 3 et un couvercle 7 lequel est monté solidaire de la bonde 4.

Dans cette même variante, le couvercle 7 est constitué par un rochet 12 agencé pour recevoir ou transmettre l'énergie stockée par le ressort 2 dans l'ensemble barillet 1. Dans d'autres variantes non représentées sur les figures, un couvercle 7 est fixé sur le tambour 3, tandis que la bonde 4, ou un arbre de barillet 14 coopérant avec cette bonde 4, porte un tel rochet 12.

Dans la réalisation préférée illustrée par les figures 1 et 1A, les premiers moyens de guidage en pivotement 15 sont constitués par au moins un roulement à billes dont une cage interne 15A est guidée sur une première portée 415 cylindrique que comporte la bonde 4 selon l'axe de pivotement D, et vient en appui direct ou indirect contre une deuxième portée 414 que comporte la bonde 4 et qui s'étend perpendiculairement à l'axe de pivotement D.

Ce roulement à billes comporte une cage externe 15B agencée pour être fixée sur la platine 10, selon la figure 1.

Dans cette réalisation particulière, et nullement limitative, de la figure 1, les seconds moyens de guidage en pivotement 16 comportent au moins trois roulements à billes ou similaires, tels que galets ou patins de guidage, agencés pour être fixés sur le pont 11, et extérieurs au tambour 3 avec lequel une cage de chacun des roulements coopère par appui au niveau d'une surface périphérique de guidage 17 du tambour 3.

Les jeux axiaux fonctionnels résultent des premiers moyens de guidage en pivotement 15 et des seconds moyens de guidage en pivotement 16 périphériques.

Dans cette réalisation préférée illustrée par les figures, un premier jeu axial J1 non nul existe entre l'extrémité axiale du arbre de tambour 14 et un fond 416 que comporte l'alésage 411 de la bonde 4.

De façon similaire, un second jeu axial J2 non nul existe entre une extrémité axiale 417 de la bonde 4, et une surface antagoniste 418 que comporte le tambour 3 autour de l'arbre de tambour 14 au niveau d'un fond de tambour 473.

La bonde 4 est ici chassée sur l'arbre de barillet 14, par la coopération d'un alésage 411 de la bonde 4 avec une portée 141 de l'arbre 14. Les figures illustrent un ajustement gras sur une surface réduite, située au voisinage de l'extrémité 417 de l'arbre 14. Au-delà, la bonde 4 et l'arbre 14 sont séparés par un jeu J3 positif ou nul. Naturellement, l'alésage 411 de la bonde 4 et la portée 141 de l'arbre 14 du tambour 3 peuvent être séparés sur toute leur longueur par un jeu J3 ne garantissant que le passage de l'un dans l'autre.

Dans une réalisation particulière de l'invention, et en particulier quand la surface de réception 5 est de révolution autour de l'axe D, le ressort 2 est fixé à la bonde 4 par friction.

Dans une réalisation particulière et particulièrement avantageuse de l'invention, et en particulier quand la surface de réception 5 est de révolution autour de l'axe D, le ressort 2 est soudé ou brasé à la bonde 4 de façon à former un sous-ensemble ressort-bonde monobloc.

La figure 4 représente un barillet similaire à celui de la figure 1, avec accrochage du ressort 2 sur un crochet 41 de la bonde 4, il en est de même sur la figure 5, ce crochet 41 est visible sur la figure 2 illustrant la bonde de la figure 1.

La figure 5 représente une variante où la bonde 4 et le tambour 3 sont indépendants, le tambour 3 est guidé par les seconds moyens de guidage en pivotement 16 périphériques, ici constitués par des roulements, tandis que la bonde est montée en porte-à-faux et guidée par les premiers moyens de guidage en pivotement 15, ici constitués par un roulement à billes.

L'invention concerne encore un mouvement d'horlogerie 100 comportant au moins un tel ensemble barillet 1 pour le stockage d'énergie avec une entrée constituée, ou bien par un rochet 12 monté solidaire en pivotement de la bonde 4, ou bien par une denture de tambour 13 montée solidaire en pivotement du tambour 3, et une sortie constituée respectivement, ou bien par une denture de tambour 13 montée solidaire en pivotement du tambour 3, ou bien par un rochet 12 monté solidaire en pivotement de la bonde 4.

L'invention concerne encore une pièce d'horlogerie 1000 comportant au moins un tel mouvement d'horlogerie 100 ou/et au moins un tel ensemble barillet 1 pour le stockage d'énergie avec une entrée constituée, ou bien par un rochet 12 monté solidaire en pivotement de la bonde 4, ou bien par une denture de tambour 13 montée solidaire en pivotement du tambour 3, et une sortie constituée respectivement, ou bien par une denture de tambour 13 montée solidaire en pivotement du tambour 3, ou bien par un rochet 12 monté solidaire en pivotement de la bonde 4.

## Revendications

1. Ensemble barillet (1) d'horlogerie, agencé pour être monté entre une platine (10) et un pont (11) d'un mouvement (100) ou d'une pièce d'horlogerie (1000), et comportant au moins un ressort moteur (2) de barillet monté en torsion entre, à une première extrémité (21) un tambour (3) de barillet, et à une deuxième extrémité (22) une surface de réception (5) que comporte une bonde (4) de barillet coaxiale audit tambour (3) autour d'un axe de pivotement (D), le rayon maximal de ladite bonde (4) par rapport audit axe de pivotement (D) étant inférieur à dix fois l'épaisseur maximale dudit ressort (2), ladite bonde (4) étant guidée en pivotement autour dudit axe de pivotement (D) par des premiers moyens de guidage en pivotement (15) agencés pour coopérer avec ladite platine (10), et ledit tambour (3) étant guidé en pivotement autour dudit axe de pivotement (D) par des seconds moyens de guidage en pivotement (16) périphériques agencés pour coopérer avec ledit pont (11).

2. Ensemble barillet (1) selon la revendication 1, **caractérisé en ce que** ladite surface de réception (5) est une surface de révolution par rapport audit axe de pivotement (D).

3. Ensemble barillet (1) selon l'une des revendications précédentes, **caractérisé en ce que** ledit ressort (2) est enfermé dans une chambre (32) délimitée par ledit tambour (3) et un couvercle (7) lequel est monté solidaire de ladite bonde (4).

4. Ensemble barillet (1) selon la revendication 3, **caractérisé en ce que** ledit couvercle (7) est un rochet (12) agencé pour recevoir ou transmettre l'énergie stockée par ledit ressort (2) dans ledit ensemble barillet (1).

5. Ensemble barillet (1) selon l'une des revendications précédentes, **caractérisé en ce que** lesdits premiers moyens de guidage en pivotement (15) sont constitués par au moins un roulement à billes dont une cage interne (15A) est guidée sur une première portée (415) cylindrique que comporte ladite bonde (4) selon ledit axe de pivotement (D), et vient en appui direct ou indirect contre une deuxième portée que comporte ladite bonde (4) et qui s'étend perpendiculairement audit axe de pivotement (D).

6. Ensemble barillet (1) selon la revendication précédente, **caractérisé en ce que** ledit roulement à billes comporte une cage externe (15B) agencée pour être fixée sur ladite platine (10).

7. Ensemble barillet (1) selon l'une des revendications précédentes, **caractérisé en ce que** lesdits seconds moyens de guidage en pivotement (16) comportent au moins trois roulements à billes, agencés pour être fixés sur ledit pont (11), et extérieurs audit tambour (3) avec lequel une cage de chacun desdits roulements coopère par appui au niveau d'une surface périphérique de guidage (17) dudit tambour (3).

8. Ensemble barillet (1) selon l'une des revendications précédentes, **caractérisé en ce que** ladite bonde (4) comporte un alésage (411) pivotant sur une portée (141) que comporte un arbre de tambour (14) solidaire dudit tambour (3).

9. Ensemble barillet (1) selon la revendication précédente, **caractérisé en ce que** un premier jeu axial (J1) non nul existe entre l'extrémité axiale dudit arbre de tambour (14) et un fond (416) que comporte ledit alésage (411) de ladite bonde (4), ledit alésage (411) étant borgne.

10. Ensemble barillet (1) selon l'une des revendications 8 ou 9, **caractérisé en ce que** un second jeu axial (J2) non nul existe entre une extrémité axiale (417) de ladite bonde (4), et une surface antagoniste (418) que comporte ledit tambour (3) autour dudit arbre de tambour (14) au niveau d'un fond de tambour (473).

11. Ensemble barillet (1) selon l'une des revendications précédentes, **caractérisé en ce que** ledit ressort (2) est fixé à ladite bonde (4) par friction.

12. Ensemble barillet (1) selon l'une des revendications 1 à 10, **caractérisé en ce que** ledit ressort (2) est soudé ou brasé à ladite bonde (4) de façon à former un sous-ensemble ressort-bonde monobloc.

13. Mouvement d'horlogerie (100) comportant au moins un ensemble barillet (1) selon l'une des revendications précédentes pour le stockage d'énergie avec une entrée constituée, ou bien par un rochet (12) monté solidaire en pivotement de ladite bonde (4), ou bien par une denture de tambour (13) montée solidaire en pivotement dudit tambour (3), et une sortie constituée respectivement, ou bien par une denture de tambour (13) montée solidaire en pivotement dudit tambour (3), ou bien par un rochet (12) monté solidaire en pivotement de ladite bonde (4).

14. Pièce d'horlogerie (1000) comportant au moins un mouvement d'horlogerie (100) selon la revendication 13 ou/et au moins un ensemble barillet (1) selon l'une des revendications 1 à 12 pour le stockage d'énergie avec une entrée constituée, ou bien par un rochet (12) monté solidaire en pivotement de ladite bonde (4), ou bien par une denture de tambour (13) montée solidaire en pivotement dudit tambour (3), et une sortie constituée respectivement, ou bien par une denture de tambour (13) montée solidaire en pivotement dudit tambour (3), ou bien par un rochet (12) monté solidaire en pivotement de ladite bonde (4).

## Patentansprüche

1. Uhren-Federgehäuseanordnung (1), die dafür ausgelegt ist, zwischen einer Platine (10) und einer Brücke (11) eines Uhrwerks (100) oder eines Zeitmessgeräts (1000) montiert zu werden, und wenigstens eine Federgehäuse-Gangfeder (2) umfasst, die zwischen einer Trommel (3) des Federgehäuses an einem ersten Ende (21) und einer Aufnahmeoberfläche (5), die ein Drehzapfen (4) des Federgehäuses koaxial um eine Schwenkachse (D) der Trommel (3) aufweist, an einem zweiten Ende (22) verdreht montiert ist, wobei der größte Radius des Zapfens (4) in Bezug auf die Schwenkachse (D) kleiner als die zehnfache größte Dicke der Feder (2) ist, wobei der Zapfen (4) schwenkend um die Schwenkachse (D) durch erste Schwenkführungsmittel (15) geführt wird, die dafür ausgelegt sind, mit der Platine (10) zusammenzuwirken, und die Trommel (3) schwenkend um die Schwenkachse (D) durch zweite Umfangs-Schwenkführungsmittel (16) geführt wird, die dafür ausgelegt sind, mit der Brücke (11) zusammenzuwirken.

2. Federgehäuseanordnung (1) nach Anspruch 1, **dadurch gekennzeichnet, dass** die Aufnahmeoberfläche (5) eine in Bezug auf die Schwenkachse (D) rotationssymmetrische Oberfläche ist.

3. Federgehäuseanordnung (1) nach einem der vorhergehenden Ansprüche, **dadurch gekennzeichnet, dass** die Feder (2) in eine Kammer (32) eingeschlossen ist, die durch die Trommel (3) und einen Deckel (7) begrenzt ist, der fest mit dem Zapfen (4) montiert ist.

4. Federgehäuseanordnung (1) nach Anspruch 3, **dadurch gekennzeichnet, dass** der Deckel (7) ein Sperrrad (12) ist, das dafür ausgelegt ist, von der Feder (2) in der Federgehäuseanordnung (1) gespeicherte Energie aufzunehmen oder zu übertragen.

5. Federgehäuseanordnung (1) nach einem der vorhergehenden Ansprüche, **dadurch gekennzeichnet, dass** die ersten Schwenkführungsmittel (15) durch wenigstens ein Kugellager gebildet sind, dessen Innenkäfig (15A) durch einen ersten zylindrischen Bereich (415), den der Zapfen (4) aufweist, längs der Schwenkachse (D) geführt wird und sich direkt oder indirekt an einem zweiten Bereich abstützt, den der Zapfen (4) aufweist und der sich senkrecht zu der Schwenkachse (D) erstreckt.

6. Federgehäuseanordnung (1) nach dem vorhergehenden Anspruch, **dadurch gekennzeichnet, dass** das Kugellager einen Außenkäfig (15B) aufweist, der dafür ausgelegt ist, an der Platine (10) befestigt zu werden.

7. Federgehäuseanordnung (1) nach einem der vorhergehenden Ansprüche, **dadurch gekennzeichnet, dass** die zweiten Schwenkführungsmittel (16) wenigstens drei Kugellager umfassen, die dafür ausgelegt sind, an der Brücke (11) und außerhalb der Trommel (3) befestigt zu werden, mit der ein Käfig jedes der Kugellager durch Abstützung auf Höhe einer Führungsumfangsoberfläche (17) der Trommel (3) zusammenwirkt.

8. Federgehäuseanordnung (1) nach einem der vorhergehenden Ansprüche, **dadurch gekennzeichnet, dass** der Zapfen (4) eine Schwenkbohrung (411) in einem Bereich (141) aufweist, den eine Trommelwelle (14) aufweist, die mit der Trommel (3) fest verbunden ist.

9. Federgehäuseanordnung (1) nach dem vorhergehenden Anspruch, **dadurch gekennzeichnet, dass** ein erstes, von null verschiedenes axiales Spiel (J1) zwischen dem axialen Ende der Trommelwelle (14) und einem Boden (416), den die Bohrung (411) des Zapfens (4) aufweist, vorhanden ist, wobei die Bohrung (411) blind ist.

10. Federgehäuseanordnung (1) nach einem der Ansprüche 8 oder 9, **dadurch gekennzeichnet, dass** ein zweites, von null verschiedenes axiales Spiel (J2) zwischen einem axialen Ende (417) des Zapfens (4) und einer Gegenoberfläche (418), die die Trommel (3) um die Trommelwelle (14) auf Höhe eines Bodens der Trommel (473) aufweist, vorhanden ist.

11. Federgehäuseanordnung (1) nach einem der vorhergehenden Ansprüche, **dadurch gekennzeichnet, dass** die Feder (2) an dem Zapfen (4) durch Reibung befestigt ist.

12. Federgehäuseanordnung (1) nach einem der Ansprüche 1 bis 10, **dadurch gekennzeichnet, dass** die Feder (2) mit dem Zapfen (4) verschweißt oder verlötet ist, derart, dass eine Monoblock-Feder/Zapfen-Unteranordnung gebildet wird.

13. Uhrwerk (100), das wenigstens eine Federgehäuseanordnung (1) nach einem der vorhergehenden Ansprüche für die Speicherung von Energie mit einem Eingang, der entweder durch ein Sperrrad (12), das drehfest an dem Zapfen (4) montiert ist, oder durch eine Trommelzahnung (13), die drehfest an der Trommel (3) montiert ist, gebildet ist, und einem Ausgang, der entsprechend entweder durch eine Trommelzahnung (13), die drehfest an der Trommel (3) montiert ist, oder durch ein Sperrrad (12), das drehfest an dem Zapfen (4) montiert ist, gebildet ist, umfasst.

14. Zeitmessgerät (1000), das wenigstens ein Uhrwerk (100) nach Anspruch 13 und/oder wenigstens eine Federgehäuseanordnung (1) nach einem der Ansprüche 1 bis 12 für die Speicherung von Energie mit einem Eingang, der entweder durch ein Sperrrad (12), das drehfest an dem Zapfen (4) montiert ist, oder durch eine Trommelzahnung (13), die drehfest an der Trommel (3) montiert ist, gebildet ist, und einem Ausgang, der entsprechend entweder durch eine Trommelzahnung (13), die drehfest an der Trommel (3) montiert ist, oder durch ein Sperrrad (12), das drehfest an dem Zapfen (4) montiert ist, gebildet ist, umfasst.

## Claims

1. Timepiece barrel assembly (1), arranged to be mounted between a plate (10) and a bridge (11) of a movement (100) or of a timepiece (1000), and comprising at least one torsionally mounted mainspring (2) between, at a first end (21) a barrel drum (3), and at a second end (22) a receiving surface (5) comprised in a barrel core (4) coaxial to said barrel (3) about a pivot axis (D), the maximum radius of said core (4) relative to said pivot axis (D) being less than ten times the maximum thickness of said spring (2), said core (4) being pivotally guided about said pivot axis (D) by a first pivotal guide means (15) arranged to cooperate with said plate (10), and said drum (3) being pivotally guided about said pivot axis (D) by a second, peripheral, pivotal guide means (16) arranged to cooperate with said bridge (11).

2. Barrel assembly (1) according to claim 1, **characterized in that** said receiving surface (5) is a surface of revolution relative to said pivot axis (D).

3. Barrel assembly (1) according to any of the preceding claims, **characterized in that** said spring (2) is confined in a chamber (32) delimited by said drum (3) and a cover (7) which is integrally mounted with said core (4).

4. Barrel assembly (1) according to claim 3, **characterized in that** said cover (7) is a ratchet (12) arranged to receive or transmit the energy stored by said spring (2) in said barrel assembly (1).

5. Barrel assembly (1) according to any of the preceding claims, **characterized in that** said first pivotal guide means (15) is formed by at least one ball bearing whose inner cage (15A) is guided on a first cylindrical shoulder (415) comprised in said core (4) on said pivot axis (D), and comes into direct or indirect abutment against a second shoulder comprised in said core (4) which extends perpendicularly to said pivot axis (D).

6. Barrel assembly (1) according to the preceding claim, **characterized in that** said ball bearing includes an external cage (15B) arranged to be fixed to said plate (10).

7. Barrel assembly (1) according to any of the preceding claims, **characterized in that** said second pivotal guide means (16) includes at least three ball bearings, which are arranged to be fixed to said bridge (11) and are external to said drum (3) with which one cage of each of said bearings cooperates in abutment on a peripheral guide surface (17) of said drum (3).

8. Barrel assembly (1) according to any of the preceding claims, **characterized in that** said core (4) includes a bore (411) pivoting on a shoulder (141) comprised in a drum arbour (14) integral with said drum (3).

9. Barrel assembly (1) according to the preceding claim, **characterized in that** a first axial play (J1) which is non-zero exists between the axial end of said drum arbour (14) and a base (416) of said bore (411) of said core (4), said bore (411) being blind.

10. Barrel assembly (1) according to any of claims 8 or 9, **characterized in that** a second axial play (J2) which is non-zero exists between an axial end (417) of said core (4), and an opposing surface (418) of said drum (3) around said drum arbour (14) on a drum base (473).

11. Barrel assembly (1) according to any of the preceding claims, **characterized in that** said spring (2) is fixed by friction to said core (4).

12. Barrel assembly (1) according to any of claims 1 to 10, **characterized in that** said spring (2) is welded or brazed to said core (4) so as to form a single-piece spring/core sub-assembly.

13. Timepiece movement (100) including at least one barrel assembly (1) according to any of the preceding claims for storing energy with one input, formed either by a ratchet (12) arranged to pivot integrally with said core (4), or by a drum toothing (13) arranged to pivot integrally with said drum (3), and one output, respectively formed either by a drum toothing (13) arranged to pivot integrally with said drum (3), or by a ratchet (12) arranged to pivot integrally with said core (4).

14. Timepiece (1000) including at least timepiece movement (100) according to claim 13 and/or at least one barrel assembly (1) according to any of the claims 1 to 12 for storing energy with one input, formed either by a ratchet (12) arranged to pivot integrally with said core (4) or by a drum toothing (13) arranged to pivot integrally with said drum (3), and one output respectively formed either by a drum toothing (13) arranged to pivot integrally with said drum (3), or by a ratchet (12) arranged to pivot integrally with said core (4).
